# FASCICULE DE BREVET EUROPEEN

(11) **EP 2 730 521 B1**
(45) Date de publication et mention de la délivrance du brevet: **01.07.2015**
(21) Numéro de dépôt: 13191110.9
(22) Date de dépôt: 31.10.2013
(51) Int. Cl.: B65D 85/50, A47G 7/06

(54) **Emballage pour bouquet de fleurs**
Verpackung für Blumenstrauß
Packaging for a bouquet of flowers

(30) Priorité: 12.11.2012 FR 1260752
(43) Date de publication de la demande: 14.05.2014
(73) Titulaire: Clayrton's, 59100 Roubaix (FR)
(72) Inventeur: Lepoutre, Alban-Josse, 59650 VILLENEUVE D'ASCQ (FR)
(74) Mandataire: Bureau Duthoit Legros Associés

(56) Documents cités:
- EP-A1- 0 881 167
- WO-A1-2012/120121
- FR-A1- 2 946 025

## Description

La présente invention concerne le domaine des emballages de bouquet de fleurs, et plus précisément les emballages à réserve d'eau.

En général, de tels dispositifs d'emballage pour bouquets de fleur comprennent un film d'emballage, étanche, en matière plastique destiné à constituer une réserve d'eau, et un élément support, de renfort, bien souvent en matière plastique rigide ou semi rigide, destiné à donner sa forme à l'emballage et à permettre le maintien stable de l'emballage sur une surface horizontale. Une fois l'emballe formé, le film étanche enveloppé sur l'élément support, et la réserve d'eau constituée, une ligature permet de lier la feuille sur le support, en maintenant les tiges du bouquet.

La mise en place d'un tel emballage requiert la réalisation de plusieurs opérations plus ou moins chronophages, à savoir la mise en place du support, la mise en place du film, une étape de mise en forme de la feuille sur le support, le remplissage de la feuille avec de l'eau, l'insertion des tiges du bouquet, puis la ligature de l'emballage ainsi constitué. Bien souvent, pour ces opérations, l'opérateur doit être aidé d'un poste de travail spécifique tel que par exemple celui divulgué dans le document EP 1944239A1 ou similaire.

Pour remédier à ces inconvénients, le document FR 2 946 025 propose un emballage qui comprend d'une part, une première partie constituée de deux feuilles souples, l'une décorative et l'autre étanche à l'eau, associées à une armature souple en plastique en forme d'étoile comprenant plusieurs branches déformables, et d'autre part, un conformateur rigide se fixant sur la base de l'armature souple destiné à coopérer avec les branches et à donner sa forme finale à l'emballage. Un fourreau est disposé à la périphérie de la feuille étanche de telle manière à faire passer une unique ficelle, coopérant avec l'extrémité des branches pour les redresser et former l'emballage.

Un tel dispositif permet de former l'emballage en fixant le conformateur sur l'armature souple, puis en exerçant une action de traction sur la ficelle. La traction sur la ficelle permet de regrouper les branches de l'armature jusqu'à leur mise en butée sur des bras du conformateur et ainsi de former l'emballage.

Un tel dispositif a toutefois pour inconvénient une perte de place de stockage, plusieurs pièces distinctes (l'armature souple et le conformateur) étant requises pour réaliser l'emballage. Il n'est pas possible d'obtenir la forme finale de l'emballage en utilisant uniquement la ficelle et l'armature souple, sans la présence du conformateur. Le conformateur est donc un élément essentiel du dispositif, qui de part sa rigidité et son encombrement ne facilitera pas le stockage du dispositif.

Un tel dispositif nécessite toujours la réalisation de plusieurs opérations, ce qui implique une perte de temps.

Une telle solution représente donc un coût non négligeable du fait de la nécessité d'avoir plusieurs pièces à stocker et à assembler.

L'invention a notamment pour objectif de pallier les différents inconvénients de ces techniques connues.

Plus précisément, un objectif de l'invention est, au moins dans un mode de réalisation particulier, de limiter le nombre d'opérations nécessaires à la réalisation de l'emballage.

Un autre objectif de l'invention est, au moins dans un mode de réalisation particulier, de fournir un emballage qui soit facile à réaliser.

L'invention a également pour objectif, au moins dans un mode de réalisation particulier, de fournir un emballage qui soit facile à stocker.

Encore un autre objectif de l'invention est, au moins dans un mode de réalisation particulier, de fournir un emballage écologique et facilement recyclable.

Ces objectifs, ainsi que d'autres qui apparaîtront plus clairement par la suite, sont atteints selon l'invention à l'aide d'un emballage pour bouquet de fleurs, comprenant une feuille d'emballage imperméable à l'eau, destinée à constituer un réservoir d'eau, sur laquelle est collé un élément de renfort destiné à former ledit emballage, ledit élément de renfort comprenant une base autour de laquelle sont répartis, angulairement, des bras, dirigés selon des directions, notamment radiales, autour de la base, articulés à ladite base.

Selon l'invention, lesdits bras sont pourvus de passants au niveau de leur partie supérieure, ledit emballage comprenant deux liens de serrage indépendants, dits premier lien de serrage et deuxième lien de serrage, lesdits deux liens de serrage traversant chacun successivement des passants, chaque lien de serrage présentant une zone de préhension, lesdits deux liens de serrage traversant respectivement deux orifices de deux desdits bras diamétralement opposés, de telle façon que les zones de préhension sont diamétralement opposées,
et ledit emballage peut passer d'une position à plat dans laquelle la base et les bras dudit élément de renfort sont sensiblement dans un même plan, à une position en volume en tirant simultanément sur les liens de serrage et en exerçant sur les zones de préhension deux forces de sens opposés.

L'invention peut, en outre, présenter les caractéristiques optionnelles suivantes :
Selon un aspect avantageux de l'invention, ledit premier lien peut traverser l'un des passants, disposé sur le bras recevant l'orifice traversé par ledit deuxième lien, et ledit deuxième lien peut traverser un autre des passants, disposé sur le bras recevant l'orifice traversé par ledit premier lien.

Selon une approche particulièrement simple, chaque orifice peut comprendre des moyens de blocage des liens de serrage.

Avantageusement, les moyens de blocage peuvent former un même élément avec l'orifice.

Préférentiellement, les liens de serrage traversent respectivement deux orifices de la feuille juxtaposés aux orifices desdits bras.

Selon un aspect particulier de l'invention, les bases desdits bras sont élargies de telle façon à venir en butée les unes contre les autres dans la position en volume et former une couronne, dans la position en volume du dispositif d'emballage.

Selon l'invention, chaque lien de serrage forme une boucle, la zone de préhension de chaque lien de serrage formant une hanse quand ledit emballage est en position de volume.

De manière avantageuse, ladite feuille d'emballage, ledit élément de renfort et lesdits liens de serrage sont dans une même matière plastique, notamment du polypropylène.

Selon un aspect particulier de l'invention, au moins deux bras diamétralement opposés présentent à leur extrémité des crochets dirigés vers le bas.

Selon un mode de réalisation :
- le premier lien de serrage et le deuxième lien de serrage forment chacun une boucle,
- la boucle formée par le premier lien de serrage et la boucle formée par le deuxième lien de serrage sont chacune obtenue par le nouage des deux extrémités d'un lien,
- le noeud du premier lien de serrage enserre le passant disposé sur le bras recevant l'orifice traversé par le deuxième lien de serrage et le noeud du deuxième lien de serrage enserre le passant recevant l'orifice traversé par le premier lien de serrage.

L'invention concerne également un ensemble destiné à être suspendu verticalement et comprenant une superposition de plusieurs emballages conforme à l'invention, dans leur position à plat, ainsi qu'un dispositif de suspension destiné à maintenir les emballages mutuellement par l'intermédiaire d'un prolongement détachable de chaque feuille d'emballage.

D'autres caractéristiques et avantages de l'invention apparaîtront plus clairement à la lecture de la description suivante d'un mode de réalisation particulier de l'invention, donnée à titre de simple exemple illustratif et non limitatif, et des dessins annexés, parmi lesquels :
- la figure 1 est une vue de dessus de l'élément de renfort de l'emballage selon un mode de réalisation de l'invention;
- la figure 2 est une vue en perspective de l'orifice d'un bras de l'élément support ;
- la figure 3 est une vue en perspective d'un passant d'un bras de l'élément support ;
- la figure 4 une vue en perspective d'un bras de l'élément support équipé d'un crochet ;
- la figure 5 est une vue de dessus de l'emballage selon un mode de réalisation de l'invention ;
- la figure 6 est une vue d'ensemble comprenant un dispositif de suspension et un emballage dont la feuille d'emballage est munie d'un prolongement détachable,
- la figure 7 est une vue, selon une coupe verticale, illustrant la mise en forme de l'emballage par traction sur les liens de serrage.
- la figure 8 est une vue, selon une coupe verticale, illustrant un emballage formé ;
- la figure 9 est une vue schématique illustrant un emballage muni d'une hanse amovible ;
- La figure 10 est une alternative de l'emballage illustré à la figure 5.

Comme précédemment évoqué, le principe général de l'invention repose donc sur la mise en oeuvre d'un emballage 1 pour bouquet de fleurs comprenant une feuille d'emballage 10 imperméable à l'eau, et de préférence de forme circulaire, destinée à constituer un réservoir d'eau dans lequel reposeront les tiges du bouquet de fleurs.

Un élément de renfort 2, illustré à la figure 1, est destiné à donner la forme de l'emballage, l'élément de renfort 2 comprenant une base 20 collée au centre de la feuille d'emballage 10, de préférence circulaire, autour de laquelle sont répartis, angulairement, des bras 21 collés au niveau de leur extrémité libre à la feuille 10 d'emballage 10, dirigés de préférence selon des directions radiales autour de la base 20, et articulés à ladite base 20, notamment par l'intermédiaire de charnières souples 27.

Selon un mode de réalisation particulier de l'invention, la feuille d'emballage 10 et l'élément de renfort 2 sont réalisés dans une même matière plastique, comme du polypropylène.

Avantageusement, la taille des bras 21 peut variée en fonction de l'emballage souhaité et de la taille du bouquet de fleurs. Généralement, la taille des bras est inférieure aux dimensions de la feuille d'emballage 10 de telle manière à cacher complètement l'élément de renfort 2 une fois l'emballage formé, voire laisser une partie surabondante de la feuille destinée à être façonnée manuellement pour enjoliver l'emballage 1.

Selon l'invention, chaque bras 21 est pourvu d'un passant 22, illustré à la figure 3, au niveau de sa partie supérieure qui est destiné à coopérer avec au moins l'un, voire l'autre des deux liens de serrage 3 et 4, les deux liens de serrage 3 et 4 étant indépendant l'un de l'autre. Les liens de serrage 3, 4 peuvent également être réalisés dans une matière plastique, de préférence la même que celle de la feuille d'emballage et de l'élément de renfort de telle manière à faciliter le recyclage.

Selon un mode de réalisation particulier de l'invention, illustré à la figure 9, au moins deux bras 21 diamétralement opposés présentent à leur extrémité des crochets 25 dirigés vers le bas de telle manière à pouvoir y accrocher une hanse amovible 28, par exemple, les deux zones de préhension 30 et 40 formant un noeud décoratif.

Les deux liens de serrage 3 et 4, dits premier et deuxième lien de serrage, traversent respectivement deux orifices 23, 24 de deux bras 21 diamétralement opposés de telle façon à ce que chaque lien de serrage 3, 4 présente une zone de préhension, les zones de préhension 30 et 40 étant alors diamétralement opposées.

Avantageusement, chaque lien de serrage 3,4 forme de préférence une boucle, la zone de préhension 30,40 des liens de serrage étant apte à former une hanse quand l'élément de renfort 2 est en position de volume de telle manière à faciliter le transport du bouquet, tel qu'illustré à la figure 8.

Selon l'invention, les deux liens de serrage 3 et 4 traversent chacun successivement tout ou partie des passants 22 disposés sur la partie supérieure des bras 21. De manière préférentielle, les liens de serrage 3 et 4 traversent chacun successivement des passants 22 diamétralement opposés.

Selon un mode de réalisation de l'invention illustré, le premier lien de serrage 3 ne passe pas à travers les passants 22 des bras 21 adjacent au bras 211 recevant l'orifice 23 puis passe successivement à travers les autres passants 22, et le deuxième lien de serrage 4 ne passe pas à travers les passants des bras adjacent au bras 210 recevant l'orifice 24 puis passe successivement à travers les autres passants 21.

Ainsi, l'emballage 1 est apte à passer d'une position à plat dans laquelle la base 20 et les bras 21 de l'élément de renfort 2 sont sensiblement dans un même plan illustré à la figure 5, à une position en volume en tirant simultanément sur les deux liens de serrage 3,4, et en exerçant sur les zones de préhension 30,40 deux forces F1, F2 dont les sens sont opposés tel qu'illustré à la figure 7.

Tel qu'illustré à la figure 5, de préférence, le premier lien 3 traverse le passant 220 disposé sur le bras 210 recevant l'orifice 24 traversé par le deuxième lien 4, et le deuxième lien 4 traverse le passant 221 disposé sur le bras 211 recevant l'orifice 23 traversé par le premier lien 3. Une telle disposition permet notamment d'exercer une force uniforme sur les bras 21 par le biais des liens de serrage 3, 4 et ainsi une mise en volume uniforme de l'emballage 1.

La boucle formée par le premier lien de serrage 3 (ou le deuxième lien de serrage 4) peut être obtenue par le nouage des deux extrémités d'un lien.

De préférence, et selon un mode de réalisation illustré à la figure 10, le noeud 31 (à droite sur la figure) du premier lien de serrage 3 enserre le passant 220 disposé sur le bras 210 recevant l'orifice 24 traversé par le deuxième lien de serrage 4.

Réciproquement, le noeud 41 (à gauche sur la figure) du deuxième lien de serrage 4 enserre le passant 221 recevant l'orifice 13 traversé par le premier lien de serrage 3.

Les parties des bras 21 jouxtant les orifices 23,24 sont de préférence collées à la feuille d'emballage 10, les deux liens de serrage 3 et 4 traversant respectivement deux orifices de la feuille juxtaposés aux orifices 23 des bras 210 et 211, de telle manière que les liens sortent de l'autre coté de la feuille, à l'extérieur de la feuille d'emballage 10.

Tel qu'illustré à la figure 2, selon un mode de réalisation, l'orifice 23 ou 24 comprend des moyens de blocage 230 des liens de serrage et forment ainsi un même élément avec l'orifice 23 ou 24. Ces moyens de blocage 230 consistent notamment en un orifice en forme d'étoile de telle manière à empêcher les liens de serrage 3 et 4 de revenir en arrière. Selon un mode de réalisation, l'élément de renfort présente une première paire d'orifices 23,24, diamétralement opposés, et une seconde paire d'orifice 23,' 24',de différentes dimensions. En fonction de la largeur ou de l'épaisseur des liens de serrage, on choisira d'utiliser la paire d'orifice 23,24 ou 23',24' la plus adéquate.

Selon un mode de réalisation de l'invention, la base 26 de chaque bras 21 est élargie de telle façon à ce que les bases 26 viennent en butée les unes contre les autres dans la position en volume de l'emballage 1 pour former une couronne dans la position en volume. Une telle couronne permet notamment le bon maintien du pied du bouquet lorsqu'il est posé sur une surface plane, et permet ainsi la prévention de la perforation de la feuille d'emballage 10 par les tiges des fleurs disposées dans l'emballage 1.

Le mode opératoire à la réalisation de l'emballage du bouquet est comme suit.

Dans un premier temps, l'opérateur, un fleuriste par exemple, dépose l'emballage 1 sur une surface plane dans sa position à plat, puis saisit les zones de préhension 30,40 des deux liens de serrage 3,4, par ses deux mains. Successivement l'opérateur tire simultanément dessus jusqu'à ce que l'emballage 1 soit dans sa position de volume et que les bases 26 élargies des bras 21 viennent en butée les unes contre les autres, formant ainsi un contenant apte à recevoir de l'eau et le bouquet de fleurs. Lors de cette traction, les bras 21 passent d'une première position dans laquelle ils sont sensiblement dans le plan de la base, vers une position dans laquelle lesdits bras 21 sont sensiblement inclinés par rapport à la base 20.

L'opérateur peut alors lâcher les liens de serrage 3 et 4, ceux-ci étant maintenus dans leur position par le biais des moyens de blocage 230.

Enfin, l'opérateur remplit l'emballage le réservoir formé par l'emballage, dispose les fleurs dans ce celui-ci et peut éventuellement façonner la partie supérieure de la feuille d'emballage 10 de telle manière à rendre l'emballage 1 plus esthétique.

L'invention concerne également un ensemble destiné à être suspendu verticalement, illustré à la figure 6, et comprenant une superposition de plusieurs emballages 1 conformes à l'invention, dans leur position à plat, ainsi qu'un dispositif de suspension, 100, illustré en pointillés, notamment en carton, destiné à maintenir les emballages 1 mutuellement par l'intermédiaire d'un prolongement 5 détachable de chaque feuille d'emballage 10. Le prolongement 5 peut être détachable de la feuille par l'intermédiaire d'une ligne prédécoupée.

Un tel ensemble peut être suspendu à des barres de rayonnage. Il suffit de tirer sur un des emballages pour que celui se détache de l'ensemble.

Naturellement, d'autres modes de réalisation auraient pu être envisagés par l'homme du métier sans pour autant sortir du cadre de l'invention définie par les revendications ci-après.

### NOMENCLATURE

1. Emballage,
2. Elément de renfort,
3. Premier lien de serrage,
4. Deuxième lien de serrage,
5. Prolongements détachables,
10. Feuille d'emballage,
20. Base de l'élément de renfort,
21. Bras,
22. Passant,
23. Orifice (Premier lien de serrage 3)
24. Orifice (Deuxième lien de serrage 4),
23' Orifice,
24' Orifice,
25. Crochet,
26. Base élargie des bras,
27. Charnières souples,
28. Hanse amovible,
30, 40. Zone de préhension,
31,41. Noeuds,
100. Dispositif de suspension,
210, 211. Bras diamétralement opposés,
220, 221. Passants diamétralement opposés,
230. Moyens de blocage.

## Revendications

1. Emballage (1) pour bouquet de fleurs, comprenant une feuille d'emballage (10) imperméable à l'eau, destinée à constituer un réservoir d'eau, sur laquelle est collé un élément de renfort (2) destiné à former ledit emballage (1), ledit élément de renfort (2) comprenant une base (20) autour de laquelle sont répartis, angulairement, des bras (21), dirigés selon des directions, notamment radiales, autour de la base (20), articulés à ladite base (20),
**caractérisé en ce que** lesdits bras (21) sont pourvus de passants (22) au niveau de leur partie supérieure, ledit emballage (1) comprenant deux liens de serrage (3, 4) indépendants, dits premier et deuxième lien de serrage, lesdits deux liens de serrage (3, 4) traversant chacun successivement des passants (22), chaque lien de serrage présentant une zone de préhension (30, 40), lesdits deux liens de serrage (3, 4) traversant respectivement deux orifices (23,24) de deux desdits bras (21) diamétralement opposés, de telle façon que les zones de préhension (30, 40) sont diamétralement opposées,
et **en ce que** ledit emballage (1) peut passer d'une position à plat dans laquelle la base (20) et les bras (21) dudit élément de renfort (2) sont sensiblement dans un même plan, à une position en volume en tirant simultanément sur les liens de serrage (3, 4) et en exerçant sur les zones de préhension (30, 40) deux forces de sens opposés.

2. Emballage (1) selon la revendication 1, dans lequel ledit premier lien (3) traverse le passant (220) disposé sur le bras (210) recevant l'orifice (24) traversé par ledit deuxième lien (4), et ledit deuxième lien (4) traverse le passant (221) disposé sur le bras (211) recevant l'orifice (23) traversé par ledit premier lien (3).

3. Emballage (1) selon la revendication 1 ou 2, dans lequel chaque orifice (23 ;24) comprend des moyens de blocage (230) des liens de serrage (3, 4).

4. Emballage (1) selon l'une des revendications 2 à 3, dans lequel les moyens de blocage (230) forment un même élément avec l'orifice (23 ;24).

5. Emballage (1) selon l'une des revendications 1 à 4, dans lequel les liens de serrage (3, 4) traversent respectivement deux orifices de la feuille d'emballage (10) juxtaposés aux orifices (23,24) desdits bras (210, 211).

6. Emballage (1) selon l'une des revendications 1 à 5, dans lequel les bases (26) desdits bras (21) sont élargies de telle façon à venir en butée les unes contre les autres dans la position en volume et former une couronne dans la position en volume.

7. Emballage (1) selon l'une des revendications 1 à 6, dans lequel chaque lien de serrage (3, 4) forme une boucle, la zone de préhension (30, 40) desdits liens de serrage (3, 4) étant apte à former une hanse quand ledit emballage est en position en volume.

8. Emballage (1) selon l'une des revendications 1 à 7, dans lequel ladite feuille d'emballage (10), ledit élément de renfort (2) et lesdits liens de serrage (3, 4) sont dans une même matière plastique, notamment du polypropylène.

9. Emballage (1) selon l'une des revendications 1 à 8, dans lequel au moins deux bras (21) diamétralement opposés présentent à leur extrémité des crochets (25) dirigés vers le bas.

10. Emballage (1) selon la revendication 2 seule ou prise en combinaison avec l'une quelconque des revendications 3 à 9, dans lequel :
- le premier lien de serrage (3) et le deuxième lien de serrage (4) forment chacun un boucle,
- la boucle formée par le premier lien de serrage (3) et la boucle formée par le deuxième lien de serrage (4) sont chacune obtenue par le nouage des deux extrémités d'un lien,
- le noeud (31) du premier lien de serrage (3) enserre le passant (220) disposé sur le bras (210) recevant l'orifice (24) traversé par le deuxième lien de serrage (4) et le noeud (41) du deuxième lien de serrage (4) enserre le passant (221) recevant l'orifice (23) traversé par le premier lien de serrage (3).

11. Ensemble destiné à être suspendu verticalement et comprenant une superposition de plusieurs emballages (1) conformes à l'une quelconque des revendications 1 à 10, dans leur position à plat, ainsi qu'un dispositif de suspension (100) maintenant les emballages (1) mutuellement par l'intermédiaire d'un prolongement détachable (5) de chaque feuille d'emballage (10).

## Patentansprüche

1. Verpackung (1) für einen Blumenstrauß, umfassend eine wasserundurchlässige Verpackungsfolie (10), die dazu bestimmt ist, einen Wasserspeicher zu bilden, auf die ein Verstärkungselement (2) geklebt ist, das dazu bestimmt ist, die Verpackung (1) zu bilden, wobei das Verstärkungselement (2) eine Basis (20) umfasst, um die im Winkel Arme (21) angeordnet sind, die insbesondere in Radialrichtungen um die Basis (20) ausgerichtet und an der Basis (20) angelenkt sind,
**dadurch gekennzeichnet, dass** die Arme (21) mit Durchführungen (22) im Bereich ihres oberen Teils versehen sind, wobei die Verpackung (1) zwei unabhängige Zugbänder (3, 4), erstes und zweites Zugband genannt, umfasst, wobei die beiden Zugbänder (3, 4) jeweils nacheinander durch die Durchführungen (22) hindurchgehen, wobei jedes Zugband eine Greifzone (30, 40) aufweist, wobei die beiden Zugbänder (3, 4), jeweils zwei Öffnungen (23, 24) der Arme (21), die diametral entgegengesetzt sind, durchqueren, so dass die Greifzonen (30, 40) diametral entgegengesetzt sind,
und dass die Verpackung (1) von einer flachen Position, in der die Basis (20) und die Arme (21) des Verstärkungselements (2) im Wesentlichen in einer selben Ebene sind, in eine Volumenposition übergehen kann, wobei gleichzeitig an den Zugbändern (3, 4) gezogen wird und auf die Greifzonen (30, 40) zwei Kräfte mit entgegengesetzten Richtungen ausgeübt werden.

2. Verpackung (1) nach Anspruch 1, bei der das erste Band (3) durch die Durchführung (220) hindurchgeht, die auf dem Arm (210) angeordnet ist, der die Öffnung (24), die von dem zweiten Band (4) durchquert wird, aufnimmt, und das zweite Band (4) durch die Durchführung (221) hindurchgeht, die auf dem Arm (211) angeordnet ist, der die Öffnung (23), die von dem ersten Band (3) durchquert wird, aufnimmt.

3. Verpackung (1) nach Anspruch 1 oder 2, bei der jede Öffnung (23, 24) Mittel (230) zur Feststellung der Zugbänder (3, 4) umfasst.

4. Verpackung (1) nach einem der Ansprüche 2 bis 3, bei der die Feststellungsmittel (230) ein selbes Element mit der Öffnung (23, 24) bilden.

5. Verpackung (1) nach einem der Ansprüche 1 bis 4, bei der die Zugbänder (3, 4) jeweils durch zwei Öffnungen der Verpackungsfolie (10) hindurchgehen, die neben den Öffnungen (23, 24) der Arme (210, 211) angeordnet sind.

6. Verpackung (1) nach einem der Ansprüche 1 bis 5, bei der die Basen (26) der Arme (21) erweitert sind, um in der Volumenposition aneinander zum Anschlag zu gelangen und eine Krone in der Volumenposition zu bilden.

7. Verpackung (1) nach einem der Ansprüche 1 bis 6, bei der jedes Zugband (3, 4) eine Schleife bildet, wobei die Greifzone (30, 40) der Zugbänder (3, 4) geeignet ist, einen Griff zu bilden, wenn sich die Verpackung in Volumenposition befindet.

8. Verpackung (1) nach einem der Ansprüche 1 bis 7, bei der die Verpackungsfolie (10), das Verstärkungselement (2) und die Zugbänder (3, 4) aus einem selben Kunststoff, beispielsweise Polypropylen, hergestellt sind.

9. Verpackung (1) nach einem der Ansprüche 1 bis 8, bei der mindestens zwei diametral entgegengesetzte Arme (21) an ihrem Ende nach unten gerichtete Haken (25) aufweisen.

10. Verpackung (1) nach Anspruch 2 alleine oder in Kombination mit einem der Ansprüche 3 bis 9, bei der
- das erste Zugband (3) und das zweite Zugband (4) jeweils eine Schleife bilden,
- die durch das erste Zugband (3) gebildete Schleife und die durch das zweite Zugband (4) gebildete Schleife jeweils erhalten wurden durch die Verknotung der beiden Enden eines Bandes,
- der Knoten (31) des ersten Zugbandes (3) umschlingt die Durchführung (220), die auf dem Arm (210) angeordnet ist, der die Öffnung (24) aufnimmt, die von dem zweiten Band (4) durchquert wird und der Knoten (41) des zweiten Zugbandes (4) umschlingt die Durchführung (221), die die Öffnung (23) aufnimmt, die vom ersten Band (3) durchquert wird.

11. Vorrichtung, dazu bestimmt, vertikal aufgehängt zu werden und umfassend eine Überlagerung mehrerer Verpackungen (1) gemäß einem der Ansprüche 1 bis 10, in ihrer flachen Form, sowie eine Aufhängevorrichtung (100), die die Verpackungen (1) durch eine lösbare Verlängerung (5) jeder Verpackungsfolie (10) gegenseitig hält.

## Claims

1. Packaging (1) for a bouquet of flowers, comprising a packaging foil (10) impermeable to water, designed to constitute a water reservoir, onto which is glued a reinforcing element (2) designed to shape said packaging (1), said reinforcing element (2) including a base (20) around which are distributed, at an angle, arms (21), directed in directions, specifically radial, around the base (20) and articulated at said base (20),
**characterised in that** said arms (21) are provided with loops (22) in their upper part, said packaging (1) including two independent drawstrings (3, 4) called the first and second drawstring, said two drawstrings (3, 4) passing successively through the loops (22), each drawstring exhibiting an area for grasping (30, 40), said two drawstrings (3, 4) passing respectively through two orifices (23, 24) of said two diametrically opposed arms (21), such that the grasping areas (30, 40) are diametrically opposed, and **in that** said packaging (1) can move from a flat position wherein the base (20) and the arms (21) of said reinforcing element (2) are substantially within the same plane, to an expanded position by simultaneously pulling on the drawstrings (3, 4) and by applying two directionally opposing forces on the grasping areas (30, 40).

2. Packaging (1) according to claim 1, wherein said first drawstring (3) passes through the loop (220) positioned on the arm (210) receiving the orifice (24) passed through by said second drawstring (4), and said second drawstring (4) passes through the loop (221) positioned on the arm (211) receiving the orifice (23) passed through by said first drawstring (3).

3. Packaging (1) according to claim 1 or 2, wherein each orifice (23; 24) includes locking means (230) for locking the drawstrings (3, 4).

4. Packaging (1) according to one of claims 2 to 3, wherein the locking means (230) form the same element with the orifice (23; 24).

5. Packaging (1) according to one of claims 1 to 4, wherein the drawstrings (3, 4) respectively pass through two orifices of the packaging foil (10), juxtaposed with the orifices (23, 24) of said arms (210, 211).

6. Packaging (1) according to one of claims 1 to 5, wherein the bases (26) of said arms (21) are widened such as to abut against each other in the expanded position and form a ring in the expanded position.

7. Packaging (1) according to one of claims 1 to 6, wherein each drawstring (3, 4) forms a circle, the grasping area (30, 40) of said drawstrings (3, 4) being capable of forming a handle when said packaging is in the expanded position.

8. Packaging (1) according to one of claims 1 to 7, wherein said packaging foil (10), said reinforcing element (2) and said drawstrings (3, 4) are made from the same plastic material, in particular polypropylene.

9. Packaging (1) according to one of claims 1 to 8, wherein at least two diametrically opposed arms (21) have hooks (25) at their end, directed downwards.

10. Packaging (1) according to claim 2 taken alone or in combination with any one of claims 3 to 9, wherein:
- the first drawstring (3) and the second drawstring (4) each form a circle,
- the circle formed by the first drawstring (3) and the circle formed by the second drawstring (4) are each obtained by tying the two ends of a string,
- the tie (31) of the first drawstring (3) encircles the loop (220) positioned on the arm (210) receiving the orifice (24) passed through by the second drawstring (4) and the tie (41) of the second drawstring (4) encircles the loop (221) receiving the orifice (23) passed through by the first drawstring (3).

11. Assembly designed to be suspended vertically and comprising a stacking of a plurality of packagings (1) in accordance with any one of claims 1 to 10, in their flat position, as well as a hanging device (100) mutually holding the packagings (1) via a removable extension (5) of each packaging foil (10).
